# EUROPÄISCHE PATENTSCHRIFT

(11) **EP 3 044 006 B1**
(45) Veröffentlichungstag und Bekanntmachung des Hinweises auf die Patenterteilung: **03.01.2018**
(21) Anmeldenummer: 14781463.6
(22) Anmeldetag: 12.09.2014
(51) Int. Cl.: B41J 3/407

(54) **VERFAHREN UND VORRICHTUNG ZUR OBERFLÄCHENVORBEHANDLUNG EINES DREIDIMENSIONALEN KÖRPERS**
METHOD AND DEVICE FOR SURFACE TREATMENT OF A THREE-DIMENSIONAL BODY
PROCÉDÉ ET DISPOSITIF POUR SOUMETTRE UN CORPS TRIDIMENSIONNEL À UN PRÉTRAITEMENT DE SURFACE

(30) Priorität: 13.09.2013 DE 102013110125
(43) Veröffentlichungstag der Anmeldung: 20.07.2016
(73) Patentinhaber: Till GmbH, 65779 Kelkheim (Taunus) (DE)
(72) Erfinder: TILL, Volker, 65719 Hofheim am Taunus (DE)
(74) Vertreter: Keil & Schaafhausen Patent- und Rechtsanwälte PartGmbB
(86) Internationale Anmeldenummer: PCT/EP2014/069527
(87) Internationale Veröffentlichungsnummer: WO 2015/036555

(56) Entgegenhaltungen:
- EP-A1- 2 479 036
- DE-A1-102013 208 061
- US-A1- 2006 144 261
- US-A1- 2009 205 516
- US-A1- 2012 260 955
- US-A1- 2013 019 566

## Beschreibung

Die Erfindung betrifft ein Verfahren und eine Vorrichtung zur Oberflächenvorbehandlung eines dreidimensionalen Körpers zur Vorbereitung einer dreidimensionalen Oberfläche des Körpers für ein Bedrucken, insbesondere mit Tinte. Bei dem Verfahren wird die zu bedruckende Oberfläche zur Säuberung, insbesondere zur Entfettung, und/oder zur Anpassung an die Oberflächenspannung des Druckmaterials bzw. der Druckfarbe (Tinte) relativ zu einer Oberflächenbehandlungseinrichtung bewegt, um die gesamte zu bedruckende Oberfläche behandeln zu können.

Zu behandelnden Oberflächen dreidimensionaler Körper, insbesondere von Behältern wie Kunststoff- oder Glasflaschen, haben meist eine unpolare, elektrisch gut isolierende und wasserabweisende Oberfläche. Aus diesem Grund haftet das Druckmaterial (Druckfarbe bzw. -tinte) schlecht auf diesen Oberflächen. Vor einem direkten Bedrucken dieser Oberflächen ist es daher notwendig, die Polarität der Oberfläche zu erhöhen und dadurch die Benetzbarkeit und chemische Affinität für das Anhaften insbesondere des Druckmaterials deutlich zu erhöhen.

Bekannte Verfahren zur Vorbehandlung solcher zu bedruckender Oberflächen sind eine Plasmabehandlung, eine Flammbehandlung, eine Fluorierung, eine Ozon-Behandlung, eine UV-Licht-Behandlung und/oder eine CoronaBehandlung.

Bei der Oberflächenbehandlung wird die Oberflächenenergie der zu bedruckenden Oberfläche an die Oberflächenspannung des Druckmaterials (Druckfarbe bzw. -tinte) und die Grenzflächenspannung zwischen der zu bedruckenden Oberfläche und dem in der Regel flüssigen Druckmaterial angepasst. Dies ist neben der bereits angesprochenen Fähigkeit zur Anhaftung des Druckmaterials an der zu bedruckenden Oberfläche auch für die erreichbare Auflösung wichtig, damit das meist tropfenförmig aufgebrachte, flüssige Druckmaterial nicht verläuft und die gewünschte Auflösung erzielt wird.

Bei zweidimensionalen zu bedruckenden Oberflächen, insbesondere flachen Substraten wie bspw. Folien, wird dazu üblicherweise eine Coronabehandlung durchgeführt, bei der das Substrat einer elektrischen Hochspannungsentladung ausgesetzt wird, die zwischen einer geerdeten Trägerelektrode für das Substrat und einer eng anliegenden isolierten Elektrode durch das Substrat hindurch auftritt.

Eine derartige Behandlung ist bei dreidimensionalen Körpern in der Regel nicht möglich, so dass gerade bei Behältern wie Flaschen entweder eine Flammbehandlung oder eine Behandlung mit insbesondere atmosphärischem Plasma zur Vorbereitung eines direkten Bedruckens der Oberfläche durchgeführt wird.

Bei der atmosphärischen Plasmabehandlung findet eine elektrische Entladung eines hochfrequenten Stromes hoher Spannung zwischen zwei Elektroden statt, wobei der dabei entstehende Plasmastrahl durch Druckluft in Strömungsrichtung verbogen bzw. abgelenkt wird, so dass der Plasmastrahl auf die zu behandelnde Oberfläche treffen kann. Hierdurch lässt sich auch die zu bedruckende Oberfläche dreidimensionaler Körper, die vorzugsweise selbst eine dreidimensionale Ausdehnung aufweist, behandeln, ohne dass der Körper zwischen den Elektroden angeordnet werden muss.

Für eine derartige Plasmabehandlung sind Plasmastrahldüsen bekannt, die einen Flachstrahl mit einer Breite von 10 bis 15 mm erzeugen, der jedoch keine homogene Intensitätsverteilung zwischen seiner Mitte und dem Rand aufweist.

Vielmehr nimmt die Plasmaintensität zum Rand hin ab, so dass es schwierig ist, eine homogene Oberflächenvorbehandlung der gesamten zu bedruckenden Oberfläche zu erreichen. Ferner sind Plasmastrahler bekannt, bei denen der konzentriertere Plasmastrahl mit einer homogeneren Verteilung durch eine schnell rotierende Austrittsdüse geleitet wird, wodurch ein ringförmiger Plasmastrahl entsteht, der eine größere Fläche als Kreissegment überstreicht und bei gleichmäßiger Rotationsgeschwindigkeit der Austrittsdüse eine gleichmäßige Intensitätsverteilung des Plasmastrahls in dem Kreissegment erreicht.

In der gattungsgemäßen US 2013/0019566 A1 wird eine Druckmaschine mit einem Transporteur offenbart, der durch einen Coronatunnel führt und die zu bedruckenden Container der Druckmaschine zuführt. In dem Coronatunnel findet eine Vorbehandlung der Container zum Bedrucken statt. Die EP 2 479 036 A1 beschreibt eine ähnliche Vorrichtung zum Bedrucken von Behältern, bei der die Behälter durch eine Vorbehandlungsstation einem Aufgabestern zugeführt werden, der die Behälter in die Druckmaschine aufgibt.

In der DE 10 2013 208 061 A1 wird zur Vorbehandlung vor dem Bedrucken eines Behältern erwähnt, dass eine Oberflächenvorbehandlung insbesondere in Form einer Reinigung in einem gesonderten Vorbehandlungsstern erfolgen kann. Einen ähnlichen Vorbehandlungsstern beschreibt die US 2009/0206616 A1 zur Reinigung von Flaschen vor dem Befüllen.

Auch die US 2012/0260955 offenbart eine Reinigungsstation vor dem Befüllen eines Behälters, der aus einem Preform herstellt ist. Im Rahmen des Verstreckens des Preforms zu dem Behälter wird eine Oberflächenvorbehandlung durch Erwärmung mittels eines Klammerelements beschrieben, bei der das Klammerelement den gesamten Umfang des Preforms umfasst.

Bei einer Vorrichtung zum Bedrucken von Plastikbehältern ist gemäß der Offenbarung der US 2006/00144261 A1 vorgesehen, dass die Behälter zwischen zwei aufeinander folgenden Vorbehandlungs- und Druckschritten gedreht wird, während der Behälter von der ersten zu der zweiten Druckstation bewegt wird.

Während zweidimensionale zu bedruckende Oberflächen also einfach durch Überfahren der zu behandelnden Flächen mit der Oberflächenbehandlungseinrichtung vorbehandelbar sind, muss bei dreidimensionalen zu bedruckenden Oberflächen eine weitere Achse angesteuert werden, um die gesamte zu bedruckende Oberfläche einer Oberflächenvorbehandlung gleichmäßiger Intensität unterziehen zu können. Einfach translatorisch aneinander vorbeifahrende Systeme, wie sie bei zweidimensionalen Oberflächen möglich sind, erreichen dies aber nicht. Vielmehr ist es notwendig, die Körperoberfläche durch die Oberflächenbehandlungseinrichtung in zwei Dimensionen abzutasten

Daher sind bekannte Oberflächenbehandlungseinrichtungen zur Behandlung dreidimenisonaler Körper mechanisch meist aufwendig aufgebaut und erfordern einen erheblichen Steuerungsaufwand, um eine gleichmäßige Oberflächenvorbehandlung über die später zu bedruckende Oberfläche zu erreichen. Diese Oberflächenhandlungseinrichtungen sind meist in die Druckmaschinen integriert, erfordern dort aber einen erheblichen Platzbedarf für die Plasmavorrichtung und das zweidimensionale Abtasten.

Aufgabe der vorliegenden Erfindung ist es daher, ein Verfahren zur Oberflächenvorbehandlung dreidimensionaler Körper der eingangs genannten Art vorzuschlagen, bei dem eine Oberflächenvorbehandlung einfacher in eine Druckanlage integrierbar ist.

Diese Aufgabe wird bei einem Verfahren der eingangs genannten Art erfindungsgemäß mit den Merkmalen des Anspruchs 1 gelöst. Dazu ist vorgesehen, dass der dreidimensionale Körper in einer Transportstrecke einer Transporteinrichtung, in welcher der Körper insbesondere hin zu einer Druckmaschine bzw. Druckstation der Druckanlage bewegt wird, der Oberflächenvorhandlung unterzogen wird, d.h. mit anderen Worten, dass die Oberflächenbehandlungseinrichtung des Körpers an einer Transportstrecke einer Transporteinrichtung, insbesondere an der Transportstrecke hin zu der Druckmaschine bzw. Druckstation der Druckanlage, angeordnet wird bzw. ist. Eine Druckanlage, die bspw. in eine Produktions- oder Säuberungslinie für den dreidimensionalen Körper, bspw. eine Kunststoffflasche, integriert sein kann, weist üblicher Weise eine Transporteinrichtung auf, mit der der dreidimensionale Körper entlang einer Transportstrecke hin zu der Druckmaschine bzw. Druckstation transportiert wird. Grundidee der Erfindung ist es nun, die Oberflächenvorhandlung in einer solchen Transportstrecke anzuordnen, so dass die Flasche auf dem Weg zu der Druckmaschine bzw. Druckstation der Oberflächenvorhandlung unterzogen werden kann. In einer solchen Transportstrecke ist es einfacher, die Oberflächenbehandlungseinrichtung anzuordnen, da in der Regel mehr Platz zur Verfügung steht als in der Druckmaschine bzw. Druckstation selbst. Außerdem lässt sich die Ansteuerung der Oberflächenbehandlungseinrichtung flexibler gestalten, da der Oberflächenbehandlung zeitlich und räumlich vom dem Prozess des Bedruckens der Oberfläche getrennt ist.

Dabei kann die Oberflächenvorbehandlung erfindungsgemäß getaktet oder kontinuierlich erfolgen, wobei je nach Aufbau der erfindungsgemäßen Vorrichtung selbstverständlich nur ein oder gleichzeitig auch mehrere dreidimensionale Körper behandelt werden können.

Bei einer getakteten Oberflächenvorbehandlung kann insbesondere vorgesehen sein, dass die Oberflächenvorbehandlung während einer Stillstandszeit der dreidimensionalen Körper entlang der Transportstrecke erfolgt, d.h. also wenn der dreidimensionale Körper nicht entlang der Transportstrecke transportiert wird. Während der Stillstandszeit kann der dreidimensionale Körper dann - ortsfest bezogen auf die Transportstrecke - in eine Eigenbewegung versetzt werden, um den Körper an der Oberflächenbehandlungseinrichtung vorbei zu bewegen. Bei einer Flasche als dreidimensionalem Körper kann diese dazu bspw. in eine Rotation um eine körpereigene Achse, vorzugsweise die Mittelachse, versetzt werden. Eine besonders bevorzugte Ausführungsform hierzu wird später noch beschrieben.

Um die Oberflächenvorbehandlung bei einer kontinuierlichen Bewegung des dreidimensionalen Körpers entlang einer Transportstrecke zu ermöglichen, ist erfindungsgemäß vorgesehen, dass der dreidimensionale Körper in der Transportstrecke der Transporteinrichtung an der Oberflächenbehandlungseinrichtung in einer vorgebaren, ggf. einstellbaren und/oder einregelbaren, Transportgeschwindigkeit in Transportrichtung vorbei bewegt und gleichzeitig um eine körpereigene Achse derart bewegt, insbesondere gedreht, wird, dass sich die zu bedruckende Oberfläche in oder entgegen der Transportrichtung aufgrund der Eigenbewegung des Körpers um die körpereigene Achse an der Oberflächenbehandlungseinrichtung mit einer Eigengeschwindigkeit vorzugsweise in konstantem Abstand von der Oberflächenbehandlungseinrichtung vorbei bewegt.

Durch diese erfindungsgemäß vorgeschlagene überlagerte Bewegung des Körpers, d.h. durch die translatorische Bewegung des Körpers in Transportrichtung und die gleichzeitige Eigenbewegung des Körpers um eine körpereigene Achse, kann die gesamte zu bedruckende Oberfläche des dreidimensionalen Körpers bei einer Bewegung des Körpers entlang der Transportstrecke so an der Oberflächenbehandlungseinrichtung vorbei bewegt werden, dass im Rahmen dieses kontinuierlichen Bewegungsablaufs eine Oberflächenvorbehandlung der gesamten zu bedruckenden, selbst dreidimensional ausgeformten Oberfläche möglich ist. Diese überlagerte Bewegung ist eine technisch einfach handhabbare Möglichkeit, die sich erfindungsgemäß selbst dreidimensional erstreckende Oberfläche vollständig an einer Oberflächenbehandlungseinrichtung vorbei zu bewegen, ohne dass die Oberflächenbehandlungseinrichtung die gesamte zu bedruckende Oberfläche vollflächig abdecken muss.

Die vorgeschlagene Bewegung des dreidimensionalen Körpers vorbei an der Transporteinrichtung kann grundsätzlich als Relativbewegung ausgestaltet werden, d.h. der dreidimensionale Körper wird an der in Transportrichtung im Raum feststehenden Oberflächenbehandlungseinrichtung vorbei bewegt, die Oberflächenbehandlungseinrichtung wird an dem in Transportrichtung im Raum feststehenden Körper vorbei bewegt (was jedoch eine erfindungsgemäß für zumindest diese eine Ausführungsform einer kontinuierlichen Oberflächenvorbehandlung möglichst zu vermeidende Taktung erfordern würde) oder der dreidimensionale Körper und die Oberflächenbehandlungseinrichtung werden in Transportrichtung mit verschiedenen Geschwindigkeiten bewegt. Auch letzteres führt zu einer Relativbewegung von dreidimensionalem Körper und Oberflächenbehandlungseinrichtung in Transportrichtung. Die bevorzugte Ausführungsform für diese Variante liegt jedoch darin, dass der dreidimensionale Körper an der in Transportrichtung im Raum feststehenden Oberflächenbehandlungseinrichtung vorbei bewegt wird. Dies ist technisch am einfachsten zu realisieren, da die Oberflächenbehandlungseinrichtung, insbesondere wenn es sich um eine Plasma- oder Gasbrennereinrichtung handelt, sorgfältig ausgerichtet und mit Gas oder Hochspannung versorgt werden muss, so dass die am wenigstens störanfällige Variante darin liegt, diese Oberflächenbehandlungseinrichtung fest in der Transportanlage an der Transportstrecke der Transporteinrichtung zu installieren.

Bei dem dreidimensionalen Körper kann es sich - unabhängig davon, ob eine getaktete oder kontinuierliche Oberflächenvorbehandlung entsprechend der vorstehenden Beschreibung handelt - gemäß einer besonders bevorzugten Variante der vorgeschlagenen Erfindung insbesondere um einen zu bedruckenden Behälter, wie bspw. eine Flasche aus Kunststoff und/oder Glas handeln.

Auch unabhängig von der Art des dreidimensionalen Körpers und/oder der Art der Oberflächenvorbehandlung ist die zu bedruckende Oberfläche vorzugsweise dreidimensional gewölbt, insbesondere gerundet, so dass die Oberfläche gegen eine Gegenfläche abrollbar ist. Einfacher Weise kann der dreidimensionale Körper im Bereich der zu bedruckenden Oberfläche daher zylinderförmig und/oder rotationssymmetrisch ausgebildet sein. Der dreidimensionale Körper ist erfindungsgemäß jedoch nicht auf diese besonders bevorzugte und einfach handhabbare Form beschränkt, sondern kann ggf. auch ein vieleckiger Körper mit angenäherter Kreisform oder ein Körper elliptischer Form sein.

Die Oberflächenvorbehandlung ist erfindungsgemäß insbesondere eine Plasmabehandlung, insbesondere eine Behandlung mit atmosphärischem Plasma, mit Plasmastrahlern, die vorzugsweise als rotierende Austrittsdüsen ausgebildet sind. Eine weitere bevorzugte Möglichkeit zur Oberflächenbehandlung ist eine Flammbehandlung insbesondere mit gasbefeuerten Brennern. Die Plasmastrahler und/oder die gasbefeuerten Brenner sind vorzugsweise in einer Anordnung (Array) vorgesehen, in der sie zumindest einen Bereich der zu bedruckenden Oberfläche des dreidimensionalen Körpers abdecken. Vorzugsweise wird durch diese Anordnung der Plasmastrahler und/oder gasbefeuerten Brenner eine Ausdehnungsrichtung der zu bedruckenden Oberfläche, insbesondere quer oder schräg zur Transportrichtung, abgedeckt. Die Plasmastrahler und/oder gasbefeuerten Brenner bilden in ihrer Anordnung die Oberflächenbehandlungseinrichtung.

Gemäß einer bevorzugten Weiterentwicklung des erfindungsgemäß vorgeschlagenen Verfahrens kann - unabhängig von der Art der Oberflächenvorbehandlung - vorgesehen sein, dass der dreidimensionale Körper um die körpereigene Achse rotiert wird, wobei die körpereigene Achse vorzugsweise eine Rotationssymmetrieachse eines im Bereich der zu bedruckenden Oberfläche rotationssymmetrischen Körpers ist. In diesem Fall lässt sich die Bewegung des dreidimensionalen Körpers besonders einfach auch durch die Aufnahme des Körpers in eine gesonderte Dreheinrichtung erreichen, die extern angetrieben und - im Falle einer kontinuierlichen Oberflächenvorbehandlung - vorzugsweise mit der Transporteinrichtung bewegt wird. In dieser Ausführungsform kann eine Bewegungseinrichtung zur Bewegung des dreidimensionalen Körpers um eine körpereigene Achse also von einer Mitnahmeeinrichtung zur Bewegung des dreidimensionalen Körpers vorbei an der Oberflächenbehandlungseinrichtung separat ausgebildet sein, bspw. als angetriebener Drehteller mit einer Aufnahme für den dreidimensionalen Körper, Anstriebsrollen oder dgl.. Es ist natürlich genauso ein bevorzugter Gegenstand der vorliegenden Erfindung, wenn die Mitnahmeeinrichtung und die Bewegungseinrichtung als eine kombinierte Einrichtung ausgebildet sind, die die für die kontinuierliche Oberflächenvorbehandlung erfindungsgemäß kombinierte Bewegung des Körpers gleichzeitig bewirkt. Hierfür kommt bspw. ein später noch genauer beschriebener Riemenantrieb in Frage, der mit zwei getrennten und mit unterschiedlichen Geschwindigkeiten, vorzugsweise gegenläufig bezogen auf ihre Angriffsfläche an dem dreidimensionalen Körper, angetrieben Riemen an dem dreidimensionalen Körper kraftschlüssig angreift.

Insbesondere in diesem Fall, grundsätzlich aber bei jeder Art der Oberflächenvorbehandlung, kann gemäß einer besonders bevorzugten Ausführungsform der vorgeschlagenen Erfindung die Bewegung des Körpers um seine körpereigene Achse durch Abrollen des dreidimensionalen Körpers an einem feststehenden oder bewegten Geländer durch die Bewegung einer vorzugsweise gegenüber des Geländers an dem dreidimensionalen Körper anliegende Anlagefläche erfolgen, wobei der dreidimensionale Körper insbesondere durch die Anlagefläche zum einen kraftschlüssig gegen das Geländer gedrückt und zum anderen quer zur Druckrichtung, vorzugsweise in oder entgegengesetzt zu der Transportrichtung, an dem Geländer abgerollt wird. Dazu ist die Bewegungsrichtung der Anlagefläche vorzugsweise auch in oder entgegengesetzt zu der Transportrichtung ausgebildet. Die Anlagefläche kann in einer einfachen Ausführungsform bspw. durch gummierte Rollen gebildet sein, die über den Umfang des dreidimensionalen Körpers verteilt an zumindest zwei verschiedenen Stellen angeordnet sind und eine Vorspannung des Körpers gegen das Geländer ausüben. Auch das Geländer kann durch Rollen, bspw. Gegenlaufrollen, gebildet sein.

Zusätzlich ist es erfindungsgemäß möglich, dass auch das Geländer in oder entgegengesetzt zu der Bewegungsrichtung der Anlagefläche bewegt wird. Hierdurch lässt sich sowohl die Drehrichtung des dreidimensionalen Körpers als auch die Drehgeschwindigkeit insbesondere während des gleichzeitigen translatorischen Transports des dreidimensionalen Körpers in der Transportstrecke einfach einstellen. Durch einen derartigen Antrieb lassen sich also die translatorische Bewegung des Körpers und die Eigenbewegung des Körpers erfindungsgemäß einfach kombinieren. In diesem Antrieb sind also die vordefinierten Mitnahmeeinrichtung und Bewegungseinrichtung in einer Einrichtung kombiniert.

Gemäß einer besonders bevorzugten Ausführungsform kann die Bewegung der Anlagefläche und/oder des Geländers durch einen motorbetriebenen, vorzugsweise in der Geschwindigkeit einstellbaren angetriebenen Riemen erfolgen, wobei der angetriebene Riemen insbesondere als Anlagefläche und/oder Geländer an dem dreidimensionalen Körper kraftschlüssig anliegt, so dass der Körper bei der Bewegung des Riemens um die körpereigene Achse gedreht und bei unterschiedlicher Geschwindigkeit der Riemen auch translatorisch weiterbewegt wird. Ein solcher Riemenantrieb lässt sich gerade in herkömmlichen Transportanlagen einfach realisieren und hat den Vorteil, dass ggf. vorhandene Rollen zur Fixierung des dreidimensionalen Körpers und/oder zum kraftschlüssigen Andrücken des Riemens an den Körper nicht selbst angetrieben werden müssen. Diese Rollen können verwendet werden, um den Riemen erfindungsgemäß gegen den dreidimensionalen Körper in Richtung des Körpers bspw. federvorbelastet vorzuspannen.

Gerade bei einer getakteten Oberflächenvorbehandlung bietet es sich auch an, die Eigenbewegung der bezogen auf die Transportstrecke ruhenden, d.h. nicht entlang der Transportstrecke transportierten, dreidimensionalen Körper bspw. durch angeriebene Rollen vorzunehmen, die vorzugsweise derart beabstandet sind, dass eine Rolle an zwei dreidimensionalen Körpern, insbesondere Flaschen, kraftschlüssig angreift und die beiden dreidimensionalen Körper bei Anliegen an dem Geländer, das bspw. durch einen Riemen oder Gegenlaufrollen gebildet sein kann, soweit auseinanderdrückt, dass diese bei der Eigenrotation nicht aneinander reiben. Diese Rollen können in einer Variante auch einen auf die angetriebenen Rollen aufgepannten Riemen antreiben, der an dem dreidimensionalen Körper großflächiger anliegt und daher eine noch bessere Kraftübertragung auf die dreidimensionalen Körper ermöglicht.

Ferner greifen vorzugsweise jeweils zwei Rollen an einem dreidimensionalen Körper an, um den dreidimensionalen Körper gegen das Geländer zu sichern. Hierbei sind die angetriebenen Rollen derart angeordnet, dass sie in einem Winkel auf die dreidimensionalen Körper treffen, dass durch die beiden Rollen keine Selbsthemmung des dreidimensionalen Körpers erzeugt wird, d.h. die mindestens zwei Rollen in der gleichen Drehrichtung an dem dreidimensionalen Körper angreifen. Dieser Antrieb ist insbesondere für dreidimensionale Körper mit einer zylindrischen oder zumindest abgerundeten Grundform, wie bspw. im Querschnitt runde Flaschen, geeignet.

Gemäß einer bevorzugten Ausführung des vorgeschlagenen Verfahrens sieht die Erfindung vor, dass die Transportgeschwindigkeit und die Eigengeschwindigkeit des dreidimensionalen Körpers im Falle einer kontinuierlichen Oberflächenvorbehandlung derart aufeinander abgestimmt sind, dass die Oberflächenbehandlungseinrichtung jeden Bereich der Oberfläche annähernd gleich lang und/oder gleich intensiv behandelt.

Eine derartige Einstellung bzw. Abstimmung der Transportgeschwindigkeit und der Eigengeschwindigkeit des dreidimensionalen Körpers ist bspw. aufgrund von geometrischen Überlegungen möglich, in denen die Eigenbewegung und die Transportbewegungen des Körpers überlagert werden und so eine Ort-Zeit-Analyse erstellt wird, wie lange jeder Oberflächenbereich der zu bedruckenden Oberfläche der Oberflächenbehandlungseinrichtung ausgesetzt ist. Dabei kann auch der zeitliche und/oder örtliche Intensitätsverlauf der Oberflächeneinrichtung berücksichtigt werden, bspw. bei rotierenden Plasmastrahlern, die in einer Drehstellung jeweils ein Kreisobersegment auf den Oberflächen behandeln. Einfacher Weise können derartige geometrische Überlegungen durch Aufstellen eines Computermodells bei der Behandlung der Oberfläche und Ableitung der geeigneten Geschwindigkeiten unter Berücksichtigung der Betriebsparameter der Oberflächenbehandlungseinrichtung erfolgen, wobei das Computermodell in einer geeigneten Steuereinrichtung implementiert wird. Gegebenenfalls kann die Steuereinrichtung auch über eine Regelung verfügen, welche die Transportgeschwindigkeit und die Eigengeschwindigkeit abhängig von dem Ergebnis des Computermodells einregelt. Hierzu ist es insbesondere vorteilhaft, wenn in das Computermodell die Transportgeschwindigkeit und die Eigengeschwindigkeit des Körpers sowie ggf. der zeitliche und/oder örtliche Intensitätsverlauf der Oberflächenbehandlungseinrichtung eingebbar sind.

Bei einer getakteten Oberflächenvorbehandlung kann erfindungsgemäß vorgesehen sein, dass die Oberflächenvorbehandlung des dreidimensionalen Körpers während eines Stillstands in Richtung der Transportstrecke, d.h. getaktet bzw. in einer Stillstandszeit des dreidimensionalen Körpers bezogen auf den Transport in der Transporteinrichtung, also in einer Transportpause, erfolgt. Dabei wird der dreidimensionale Körper um eine körpereigene Achse bewegt, insbesondere gedreht, und so an der Oberflächenbehandlungseinrichtung vorbei bewegt. Während der Bewegung des dreidimensionalen Körpers um die körpereigene Achse werden der dreidimensionale Körper und die Oberflächenbehandlungseinrichtung erfindungsgemäß auch in Richtung der körpereigenen Achse, insbesondere also der Drehachse, relativ zueinander verschoben, wobei die Geschwindigkeit der Bewegung um die körpereigene Achse, insbesondere also die Rotation, und die Verschiebebewegung entlang der Achse derart aufeinander abgestimmt sind, dass die Oberfläche des dreidimensionalen Körpers durch die Oberflächenbehandlungseinrichtung schraubenlinienförmig behandelt wird. Auch diese Bewegung lässt sich durch geometrische Überlegungen bspw. mittels eines Computermodells und einer geeigneten Ansteuerung der Antriebe, ähnlich wie zur beschrieben, erzeugen.

Hierdurch wird ähnlich wie durch die überlagerte Dreh- und Transportbewegung des dreidimensionalen Körpers im Falle der kontinuierlichen Oberflächenvorbehandlung die zu behandelnde bzw. die später zu bedruckende Oberfläche des dreidimensionalen Körpers flächendeckend, d.h. über die gesamte Fläche, mit einer gleichen Dosis aus Intensität und Behandlungsdauer vorbehandelt, weil die Oberflächenbehandlungseinrichtung jeden Teil der vorzubehandelnden Oberfläche in der gleichen Weise und für die gleiche Zeitdauer überstreicht. Dies wird bei dem getakteten, auch als diskontinuierlich bezeichneten, Vorbehandlungsverfahren durch die schraubenlinienförmige Behandlung der Oberfläche erreicht. So ergibt sich eine aneinandergelegte Reihe von schrägen, schraubenförmig bzw. schraubenlinienförmig verlaufenden Bahnen, die nach einer unvollständigen ersten Windung bis zu einer unvollständigen letzten Windung eine Gleichbehandlung der ganzen (zu behandelnden) Oberfläche des dreidimensionalen Körpers sicherstellt.

Vergleicht man diese erfindungsgemäß besonders bevorzugte Variante einer diskontinuierlichen bzw. getakteten Oberflächenvorbehandlung mit einer Behandlung, bei der die Oberflächenvorbehandlung während der Eigenbewegung (Eigendrehung) des Körpers angeschaltet und nach einer Umdrehung (ohne Durchlaufen einer Schraubenlinie) abgeschaltet wird, so findet in letzterem Fall immer eine Überlappung in der Oberflächenvorbehandlung schon deshalb statt, weil die Oberflächenvorbehandlung, insbesondere durch einen Plasmastrahl oder dgl., nicht punktuell ist, sondern eine flächige Ausdehnung aufweist, die rechts und links neben der Vorzugsrichtung wirkt. Somit ist ein genaues Abschalten nach einer Rotation des Körpers nach einer Drehung von 360° mit einer 100% gleichen Behandlung der zu behandelnden Oberfläche nicht möglich. Die nicht gleichförmige Behandlung der Oberfläche mit einer räumlich unterschiedlichen Dosis führt zu unterschiedlichen Veränderungen der Oberfläche, die sich in voneinander abweichenden Eigenschaften bemerkbar macht. So ist ein Druckbild einheitlicher Qualität nicht erreichbar, bspw. weil die Farbe bzw. Tinte bei einem nachfolgenden Druck unterschiedlich gut haftet. Durch die erfindungsgemäß schraubenlinienförmige Behandlung wird hier eine deutlich gleichmäßigere Oberflächenvorbehandlung erreicht, weil alle Oberflächenbereiche in gleicher Weise behandelt werden.

Insbesondere in Verbindung mit der getakteten, aber auch in Verbindung mit der kontinuierlichen, Oberflächenbehandlung kann gemäß einer bevorzugten Ausführungsform der Erfindung vorgesehen sein, dass in die Transportstrecke ein Wechsler mit mindestens zwei Transportteilstrecken eingebaut ist, wobei der Wechsler derart betrieben wird, dass in einer Transportteilstrecke ein Weitertransport eines dreidimensionalen Körpers oder der in der einen Transportteilstrecke aufgenommenen dreidimensionalen Körper erfolgt, während in der anderen Transportteilstrecke die Oberflächenvorbehandlung eines anderen dreidimensionalen Körpers oder anderer in der anderen Transportteilstrecke aufgenommenen dreidimensionaler Körper erfolgt. Die Transportteilstrecken sind vorzugsweise logisch, aber bevorzugt auch räumlich parallel zueinander angeordnet. Dies ermöglicht einen quasi kontinuierlichen Betrieb der Oberflächenvorbehandlung, weil während der Oberflächenvorbehandlung auf einer Transportteilstrecke die in einer anderen Transportteilstrecke befindlichen (und bereits vorbehandelten) dreidimensionalen Körper weiter in Richtung Bedrucken bzw. Druckmaschine / Druckstation transportiert werden. Der Transportstrom von dreidimensionalen Körpern wird gemäß diesem Vorschlag als auf mehrere, d.h. mindestens zwei oder ggf. noch mehr verschiedene, Transportteilstrecken aufgeteilt.

Bei mehr als zwei Transportteilstrecken kann die Oberflächenvorbehandlung und der Weitertransport entsprechend phasenversetzt zueinander erfolgen. Hierdurch wird eine besonders große Annäherung an einen kontinuierlichen Prozess erreicht. Dieses Verfahren ist sowohl bei einem Transportstern als auch bei einem Längstransporteur (translatorischem Transport) einsetzbar.

Bei Längstransporteur mit zwei räumlich parallel angeordneten Transportteilstrecken kann ein Verschwenken der Oberflächenbehandlungseinrichtung von einer Transportteilstrecke auf eine andere Transportteilstrecke erfolgen, bspw. durch ein Verschwenken der Oberflächenbehandlungseinrichtung um 180°, so dass die Wirkrichtung gerade entgegengesetzt ist. Hierdurch können durch eine Oberflächenbehandlungseinrichtung gleichzeitig zwei Transportteilstrecken versorgt werden. Dies ermöglicht eine verbesserte Ausnutzung der teuren Oberflächenbehandlungseinrichtungen bspw. zur Plasmabehandlung.

Die Erfindung betrifft ferner eine Vorrichtung zur Oberflächenvorbehandlung eines dreidimensionalen Körpers zur Vorbereitung einer dreidimensionalen Oberfläche des Körpers für ein Bedrucken, insbesondere mit Tinte, mit einer Oberflächenbehandlungseinrichtung zur Behandlung der gesamten zu bedruckenden, sich vorzugsweise selbst dreidimensional erstreckenden, Oberfläche. In der erfindungsgemäß vorgeschlagenen Vorrichtung ist die zu bedruckende Oberfläche relativ zu der Oberflächenbehandlungseinrichtung bewegbar ausgebildet. Zur Lösung der gestellten Aufgabe ist entsprechend der Merkmale des Anspruchs 9 insbesondere vorgesehen, dass die Vorrichtung eine Transporteinrichtung mit einer Transportstrecke für den dreidimensionalen Körper aufweist und die Oberflächenbehandlungseinrichtung im Bereich der Transportstrecke angeordnet ist. Hierdurch lassen sich die zuvor im Zusammenhang mit dem erfindungsgemäßen Verfahren beschriebenen Vorteile erreichen.

Gemäß der Erfindung ist für eine kontinuierliche Oberflächenvorbehandlung vorgesehen, dass die Transporteinrichtung für den dreidimensionalen Körper, d.h. zum Bewegung des Körpers entlang der Transportstrecke der Transporteinrichtung, eine Mitnahmeeinrichtung zur Bewegung des dreidimensionalen Körpers vorbei an der Oberflächenbehandlungseinrichtung und eine Bewegungseinrichtung zur gleichzeitigen Bewegung des dreidimensionalen Körpers um die körpereigene Achse aufweist, d.h. dass die Mitnahmeeinrichtung und die Bewegungseinrichtung dazu eingerichtet sind, dass die Bewegung des dreidimensionalen Körpers vorbei an der Oberflächenbehandlungseinrichtung und die Bewegung des dreidimensionalen Körpers um die körpereigene Achse gleichzeitig erfolgen. Aufgrund dieser konstruktiven Merkmale lässt sich das erfindungsgemäß vorgeschlagene Verfahren durch diese Vorrichtung kontinuierlich ausführen. Die Mitnahmeeinrichtung und die Bewegungseinrichtung können auch durch eine kombinierte Einrichtung realisiert sein, bspw. durch geeignete Antriebe, die kombinierte Bewegung des

Körpers erreichen, ohne dass separate Antriebe für die translatorische Bewegung und die Eigenbewegung des Körpers vorgesehen sein müssen.

Insbesondere für eine getaktete (diskontinuierliche) Oberflächenvorbehandlung kann die Transporteinrichtung erfindungsgemäß eine Bewegungseinrichtung zur Bewegung des dreidimensionalen Körpers um eine körpereigene Achse und eine Verstelleinrichtung zur Relativverschiebung von dreidimensionalem Körper und Oberflächenbehandlungseinrichtung in Richtung der körpereigenen Achse aufweisen, mit der die zuvor beschriebene schraubenlinienförmige Oberflächenvorbehandlung einfach realisierbar ist.

Erfindungsgemäß sind auch Vorrichtungen und Verfahren denkbar und möglich, bei denen eine kontinuierliche und eine getaktete Oberflächenvorbehandlung, bspw. in verschiedenen Transportstrecken oder Transportteilstrecken, miteinander kombiniert werden.

In Weiterentwicklung der erfindungsgemäß vorgeschlagenen Vorrichtungen kann die Vorrichtung ein bewegtes oder feststehendes Geländer und eine vorzugsweise gegenüber von dem Geländer angeordnete bewegte Anlagefläche aufweisen, zwischen denen der dreidimensionale Körper kraftschlüssig aufnehmbar ist. Die Anlagefläche und/oder das Geländer können bspw. als Riemenantrieb ausgebildet sein, wobei der die Anlagefläche bildende Riemen vorzugsweise unter Vorspannung an dem dreidimensionalen Körper anliegt. Dies kann durch eine den Riemen in Richtung des dreidimensionalen Körpers drückende Spanneinrichtung, bspw. in Form von federvorgespannten Rollen oder eine geeignete Riemenführung, erfolgen. Alternativ ist für jede Flasche ein separater Rollenantrieb oder dgl. denkbar. Als Anlagefläche und/oder Geländer kommen auch bspw. angetriebene Rollen bzw. Gegenlaufrollen in Frage. Auch eine beliebige Kombination von Rollen, Riemen, Rollenantrieben und Riemenantrieben ist für das Ausbilden von Anlagefläche und/oder Geländer möglich.

In einer alternativen oder kombinierten Ausführungsform kann die Transporteinrichtung als Transportstern mit einer Antriebseinrichtung zur Bewegung des dreidimensionalen Körpers in der Sterntasche des Transportsterns ausgebildet sein. Hier kommt insbesondere ein Rollenantrieb oder ein gesonderter Drehteller für jede Sterntasche als technisch einfach realisierbare Möglichkeit in Frage, ohne dass die Erfindung jedoch auf diese Drehantriebe für die Eigenbewegung des dreidimensionalen Körpers beschränkt wäre.

Die Oberflächenbehandlungseinrichtung kann erfindungsgemäß eine gasbefeuerte Brenneranordnung mit mehreren Brennern, d.h. mehreren einzelnen Brenndüsen, zur Flammbehandlung sein. Eine qualitativ hochwertigere Oberflächenvorbehandlung kann erfindungsgemäß bevorzugt erreicht werden, wenn die Oberflächenbehandlungseinrichtung eine Anordnung von Plasmastrahlern, insbesondere zur Behandlung mit atmosphärischem Plasma, ist, wobei insbesondere rotierende Plasmastrahler eingesetzt werden, die durch rotierende Austrittsdüsen eine kreissegmentförmige Behandlungsfläche auf der zu behandelnden Oberfläche erzeugen, die in diesem Kreissegment durch den rotierenden Plasmastrahler mit in etwa gleicher Plasmaintensität sehr homogen behandelt wird.

Als eine besonders bevorzugte Anordnung von Oberflächenbehandlungseinrichtungen können die einzelnen Plasmastrahler bzw. Brenndüsen in vorzugsweise mehreren, bspw. drei, Doppelreihen vorgesehen sein, die jeweils einen halben Abstand der einzelnen Plasmastrahler bzw. Brenndüsen Versatz zwischen jeder Reihe der Doppelreihen zueinander aufweisen. Vorzugsweise erfolgt die Anordnung also derart, dass durch eine Doppelreihe eine Richtung der zu bedruckenden Oberfläche des Körpers quer zur Transportrichtung vollständig abgedeckt wird.

Bei Anordnung von mehreren Doppelreihen in Transportrichtung des dreidimensionalen Körpers wird eine besonders homogene Verteilung der Plasma- bzw. Flammeneinwirkung auf der Oberfläche bei vergleichsweise kurzen Behandlungszeiten während des kontinuierlichen Transports des dreidimensionalen Körpers erreicht, da die Behandlung der gesamten Ausdehnung der zu bedruckenden Oberfläche in Transport- und/oder Bewegungsrichtung auf mehrere Plasmastrahler bzw. Brennerdüsen verteilt werden kann.

Die erfindungsgemäße Vorrichtung kann ferner mit einer Steuereinrichtung mit Recheneinheit ausgestattet sein, wobei die Recheneinheit durch Programme zur Datenverarbeitung zur Durchführung der vorbeschriebenen Verfahren bzw. Verfahrensvarianten oder Teilen hiervon eingerichtet ist.

Weitere Vorteile, Merkmale und Anwendungsmöglichkeiten der vorliegenden Erfindung ergeben sich auch aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der vorliegenden Erfindung, auch unabhängig von ihrer Zusammenfassung in den Ansprüchen oder deren Rückbezügen.

Es zeigen:
- Fig. 1: schematisch eine Vorrichtung zur Oberflächenvorbehandlung eines dreidimensionalen Körpers gemäß einer ersten Ausführungsform in der Aufsicht von oben.
- Fig. 2: die Vorrichtung gemäß Fig. 1 in einer Seitenansicht in Transportrichtung;
- Fig. 3: eine Aufsicht auf die erfindungsgemäße Oberflächenbehandlungseinrichtung gemäß Fig. 1 und Fig. 2;
- Fig. 4: schematisch eine zweite Ausführungsform der erfindungsgemäßen Vorrichtung zur Oberflächenvorbehandlung eines dreidimensionalen Körpers in der Aufsicht von oben;
- Fig. 5: schematisch eine dritte Ausführungsform der erfindungsgemäßen Vorrichtung zur Oberflächenvorbehandlung eines dreidimensionalen Körpers in der Aufsicht von oben;
- Fig. 6: schematisch eine Schnittdarstellung durch die Ausführungsform gemäß Fig. 5
- Fig. 7: schematisch als vierte Ausführungsform eine Variante der erfindungsgemäßen Vorrichtung gemäß Fig. 5 in der Aufsicht von oben mit einem veränderten Rotationsantrieb für die dreidimensionalen Körper; und
- Fig. 8: schematisch eine fünfte Ausführungsform der erfindungsgemäßen Vorrichtung zur Oberflächenvorbehandlung eines dreidimensionalen Körpers in der Aufsicht von oben

In Fig. 1 sind als dreidimensionale Körper Flaschen 1 dargestellt, die entlang der Transportstrecke einer Transporteinrichtung 2 mit der Transportgeschwindigkeit v_{T} translatorisch an einer Oberflächenbehandlungseinrichtung 3 vorbeitransportiert werden. Während des Transports vorbei an der Oberflächenbehandlungseinrichtung 3 wird eine später zu bedruckende Oberfläche der Flasche 1 vorbehandelt, damit das Druckmaterial (Druckfarbe bzw. -tinte) an der Oberfläche in der gewünschten Qualität haftet. Es wird darauf hingewiesen, dass die Erfindung nachfolgend anhand einer Oberflächenvorbehandlung von Flaschen als dreidimensionalen Körpern 1 in verschiedenen Ausführungsformen beschrieben ist, ohne dass die Erfindung jedoch auf diese besonders bevorzugte Anwendung beschränkt sein soll.

Die Transporteinrichtung 2 weist zwei motorisch angetriebene Riemen 4, 5 auf, von denen der Riemen 4 als Geländer und der Riemen 5 als Anlagefläche dient, die auf einander gegenüberliegenden Seiten an den dreidimensionalen Körpern bzw. Flaschen 1 anliegen, wobei die Anlagefläche 5 die Flaschen 1 gegen das Geländer 4 drückt.

Der als Anlagefläche 5 dienende Riemen bewegt sich mit einer Geschwindigkeit v₁ in Richtung der Transportgeschwindigkeit v_{T}. Der als Geländer 4 dienende Riemen, gegen den die Flasche 1 durch die Anlagefläche 5 gedrückt wird, bewegt sich bezogen auf den Anlagepunkt an der Flasche 1 in der Geschwindigkeit der Anlagefläche v₁ entgegengesetzten Richtung mit der Geschwindigkeit v₂. Aufgrund der unterschiedlichen Geschwindigkeit der Riemen 4, 5 wirken diese einerseits als Mitnahmeeinrichtung, welche den dreidimensionalen Körper 1 (Flasche) vorbei an der Oberflächenbehandlungseinrichtung 3 bewegt. Die Transportgeschwindigkeit v_{T} ergibt sich dabei als Differenz der Geschwindigkeit der Anlagefläche v₁ und der Geschwindigkeit des Geländers v₂, d.h. v_{T} = v₁ - v₂.

Durch diese Geschwindigkeitsdifferenz wird der dreidimensionale Körper 1, respektive die Flasche, gleichzeitig um eine körpereigene Achse, die mit der Rotationssymmetrieachse der Flasche zusammenfällt, bewegt bzw. gedreht.

Die Umfangsgeschwindigkeit im Bereich der zu bedruckenden Oberfläche ergibt sich dabei durch die Geschwindigkeit v₂ des Geländers 4 relativ zu der Geschwindigkeit v₁ der Anlagefläche 5. Insofern wirken Geländer 4 und Anlagefläche 5 aufgrund der unterschiedlichen Geschwindigkeiten auch als Bewegungseinrichtung, welche den dreidimensionalen Körper 1 gleichzeitig mit der translatorischen Bewegung (Transportbewegung) auch um eine körpereigene Achse dreht.

Während der translatorischen Bewegung der Flasche 1 vorbei an der Oberflächenbehandlungseinrichtung 3 dreht sich also auch der Umfang der Flasche, während die Flasche 1 an der Oberflächenbehandlungseinrichtung 3 vorbei bewegt wird. Hierdurch ist es möglich, die gesamte zu bedruckende Oberfläche durch die seitlich der Transporteinrichtung 2 angeordnete Oberflächenbehandlungseinrichtung 3 vorzubehandeln, so dass die Flaschen 1 anschließend in einer hier nicht dargestellten Druckstation in den zu bedruckenden Bereich der dreidimensionalen Oberfläche des dreidimensionalen Körpers 1 bedruckt werden können.

Die erfindungsgemäße Vorrichtung 6 ist in Fig. 2 auch in der Seitenansicht dargestellt, wobei die Blickrichtung in Richtung der Transportgeschwindigkeit v_{T} weist. Die Flasche 1 ist zwischen dem Geländer 4 und der Anlage 5 kraftschlüssig eingeklemmt, wobei sich das Geländer 4 mit der Geschwindigkeit v₂ aus der Darstellungsebene nach oben heraus und die Anlagefläche 5 sich mit der Geschwindigkeit v₁ in die Darstellungsfläche der Fig. 2 hinein bewegt. Oberhalb der Anlagefläche 5 ist die Oberflächenbehandlungseinrichtung 3 angeordnet, die mehrere rotierende Plasmastrahler 7 zur Erzeugung eines atmosphärischen Plasmas aufweist, das auf die Oberfläche des dreidimensionalen Körpers 1 im Bereich der zu bedruckenden Oberfläche 8 einwirkt.

Im Bereich des Halses der Flasche 1 sind zur weiteren Führung der Flasche 1 weitere Riemen 4, 5 vorgesehen, die sich mit denselben Geschwindigkeiten wie das Geländer 4 und die Anlagefläche 5 in den jeweils selben Richtungen bewegen. Die Eigenbewegung der Flasche 1 ist durch den Pfeil im Bereich des Flaschenhalses angedeutet.

Da die Flasche 1 während des Transports entlang der Transportstrecke in der Transporteinrichtung 2 an der Plasma-Oberflächenbehandlungseinrichtung 3 vorbei bewegt wird und sich dabei gleichzeitig um ihre eigene Achse dreht, rollt sich die gesamte zu bedruckende Oberfläche 8 an der Oberflächenbehandlungseinrichtung 3 ab, so dass die zu bedruckende Oberfläche 8 vollständig mit Plasma vorbehandelt wird.

Neben dem dargestellten und erläuterten Beispiel ist es auch möglich, dass eine Transporteinrichtung die Flasche 1 eigenständig mit der Transportgeschwindigkeit v_{T} transportiert und die Eigenbewegung durch die Anlagefläche 5 bei einem feststehenden Geländer 4 oder durch die Anlagefläche 5 und das Geländer 6 bei einem gegenläufig bewegten Geländer 4 erfolgt. Hierdurch kann die Drehgeschwindigkeit der Flasche 1 durch Verändern der Geschwindigkeiten v₁, v₂ von Anlagefläche 5 und/oder Geländer 4 verändert werden. Dies hat auch Auswirkungen auf die Behandlungszeit der zu bedruckenden Oberfläche 8 für die Oberflächenbehandlung, die insofern erfindungsgemäß geeignet eingestellt werden kann.

Eine besonders bevorzugte Anordnung der Oberflächenbehandlungseinrichtung 3 ist in Fig. 3 zu erkennen, die eine Aufsicht auf die Oberflächenbehandlungseinrichtung 3 mit den rotierenden Plasmastrahlern 7 zeigt. Diese Plasmastrahler 7 sind in einer Anordnung (Array) angeordnet, die aus jeweils um ihren halben Abstand versetzte Plasmastrahler 7 in drei Doppelreihen aufgebaut ist, so dass insgesamt sechs Reihen von Plasmastrahlern 7 hintereinander angeordnet sind.

Als rotierende Plasmastrahler 7 erzeugen die Plasmastrahler 7 jeweils ein Kreissegment 9 einer plasmabehandelten Oberfläche während der Rotation von Austrittsdüsen der Plasmastrahler 7. Derartige Plasmastrahler 7 sind bekannt und kommerziell erhältlich. Die als Kreissegment 9 behandelte Oberfläche ist in Fig. 3 gestrichelt dargestellt.

Aufgrund der gleichzeitigen Bewegung der zu bedruckenden Oberfläche 8 aufgrund der kombinierten translatorischen Bewegung und Eigenbewegung der Flasche 1 wird die gesamte zu bedruckende Oberfläche 8 bei der in Fig. 3 dargestellten Anordnung erfasst.

Beispielweise können die Transportgeschwindigkeit v_{T}, die Geschwindigkeit v₁ der Anlagefläche 5 und die Geschwindigkeit v₂ des Geländers 4 derart eingestellt werden, dass ein Etikett von 70 mm Breite über 7 Streifen ä 10 mm Breite jeweils über sechs Plasmastrahler 7 überfährt, um eine möglichst gleichmäßige Plasmabehandlung zu erreichen. Da ein Etikett bis zu 300 mm lang sein kann, muss jede Überfahrt der Plasmastrahler 7, also mindestens 300 / 6 mm abdecken. Die Flasche 1 muss sich also pro Überfahrt eines Brenners um 50 mm weiter drehen. Der rotierende Plasmastrahler 7 sollte sich in dieser Zeit fünf Mal gedreht haben.

Diese Konfiguration stellt ein konkretes und bevorzugtes Beispiel für eine typische Parametrierung der erfindungsgemäßen Vorrichtung bzw. der erfindungsgemäßen Durchführung des Verfahrens zur Oberflächenvorbehandlung dreidimensionaler Körper 1 dar, ohne dass die Erfindung auf genau diese Konfiguration beschränkt wäre.

Fig. 4 zeigt schließlich eine alternative Vorrichtung 10 zur Oberflächenvorbehandlung dreidimensionaler Körper 1 (Flaschen), bei denen als Transporteinrichtung ein Transportstern 11 verwendet wird, der sich mit der Transportgeschwindigkeit v_{T} dreht und dadurch eine kreisförmige Transportstrecke erzeugt. Der Richtung der Transportgeschwindigkeit v_{T} entgegengesetzt wird ein Riemen 12 bewegt, der motorisch angetrieben ist, und die Flaschen 1 in als Geländer dienende Rollen 13 (Gegenlaufrollen) drückt.

Der motorisch angetriebene Riemen bildet daher die Anlagefläche 12 der Vorrichtung 10 und bewegt sich entgegengesetzt der Transportgeschwindigkeit v_{T} mit der Geschwindigkeit v₁. Durch diese gegenläufige Geschwindigkeit wird die Flasche 1 neben der translatorischen Bewegung durch Drehung des Transportsterns 11 entlang der Transportstrecke des Transportsterns 11 in eine Eigenrotation um ihre Symmetrieachse versetzt.

Während dieser kombinierten Bewegung wird die Flasche 1 mit der zu bedruckenden Oberfläche 8 an einer aus einer Anordnung von mehreren Plasmastrahlern 7 aufgebauten Oberflächenbehandlungseinrichtung 3 vorbei geführt. Die Anordnung und Funktionsweise der Oberflächenbehandlungseinrichtung 3 entsprechen der vorbeschriebenen Ausführungsform. Dies muss daher nicht näher erläutert werden.

Anstelle von Plasmastrahlern 7 könnte die Oberflächenbehandlungseinrichtung 3 auch gasbefeuerte Brenner aufweisen, so dass anstelle der Plasmabehandlung eine Flammbehandlung der Oberfläche vorgenommen wird. Die Anordnung der Brenner in einem Array könnte in gleicher Weise erfolgen.

Eine derartige Flammbehandlung eignet sich genauso wie eine Plasmabehandlung zur Vorbereitung einer Oberfläche für das Bedrucken insbesondere mit Tinte.

In Fig. 5 ist eine weitere Ausführungsform einer erfindungsgemäßen Vorrichtung 14 zur Oberflächenvorbehandlung von Flaschen 1 als dreidimensionale Körper dargestellt, um die Oberfläche der Flasche 1 für ein späteres Bedrucken in einer Druckstation bzw. Druckanlage, die in Fig. 5 nicht dargestellt ist, zu ermöglichen. Dazu ist in die Vorrichtung 14 eine Oberflächenbehandlungseinrichtung 15 vorgesehen, die mehrere einzelne Plasmastrahler bzw. Plasmadüsen 7 in einer Anordnung (Array) aufweist, die in ihrer Wirkrichtung auf die Flaschen 1 hin ausgerichtet bzw. ausrichtbar ist. Die erfindungsgemäße Vorrichtung 14 weist ferner eine Transporteinrichtung mit einer Transportstrecke 16 für die Flaschen 1 auf, wobei die Oberflächenbehandlungseinrichtung 15 im Bereich der Transportstrecke 16 angeordnet ist.

Die Transportstrecke 16 weist einen Wechsler 17 mit zwei Transportteilstrecken 17a und 17b auf, die über eine weichenartige Verzweigung 18 in die einzügige Transportstrecke 16 münden.

In der in Transportrichtung vorderen Verzweigung 18 können die in der Transportstrecke 16 in Richtung der angedeuteten Pfeile transportierten Flaschen 1 wahlweise auf eine der beiden Transportteilstrecken 17a, 17b verteilt werden. Die Oberflächenbehandlungseinrichtung 15 ist im Bereich der Transportteilstrecken 17a, 17b der gesamten Transportstrecke 16 angeordnet, so dass diese in dem in Fig. 5 dargestellten Zustand auf die in die Transportteilstrecke 17a aufgenommenen Flaschen 1 einwirkt.

Die Transporteinrichtung weist eine in Fig. 6 dargestellte Mitnahmeeinrichtung 19 zur Bewegung der Flaschen 1 entlang der Transportstrecke 16 bzw. den Transportteilstrecken 17a, 17b auf, die als eine Art Förderband ausgebildet ist. Im Bereich der Oberflächenbehandlungseinrichtung 15 ist ferner eine Bewegungseinrichtung 20 zur Bewegung der Flaschen 1 um eine körpereigene Achse, d.h. eine Bewegungseinrichtung zur Rotation der Flasche 1 um ihre Symmetrieachse, vorgesehen, durch welche die Flasche 1 derart vor den Plasmastrahlern 7 der Oberflächenbehandlungseinrichtung 15 gedreht werden, so dass die zu bedruckende Oberfläche 8 der Flaschen 1 durch die Plasmastrahler 7 behandelt werden kann.

Die Bewegungseinrichtung 20 zur Rotation der Flaschen 1 vor den Plasmastrahlern 7 weist gegenüber den Plasmastrahlern 7 anliegende Gegenlaufrollen 21 auf, die als Geländer wirken. Mit den Gegenlaufrollen 21 zusammen wirkt als Anlagefläche ein motorisch angetriebener Riemen 22. Zwischen dem Riemen 22 und den Gegenlaufrollen 21 werden die Flaschen 1 derart eingeklemmt, dass die Anlagefläche 22 (Riemen) kraftschlüssig an den Flaschen 1 anliegt und diese durch den Lauf des Riemens 22 in eine Rotation versetzt. Während dieser Rotation ist die Mitnahmeeinrichtung 19 in der Transportteilstrecke 17a nicht in Betrieb, so dass die in sich rotierende Flasche 1 in Bezug auf die Transportbewegung entlang der Transportstrecke 16, 17a ruht. Dieser Betrieb wird daher auch als diskontinuierliche bzw. getaktete Oberflächenvorbehandlung bezeichnet, weil während der Oberflächenvorbehandlung die Flasche 1 nicht weiter transportiert wird.

Während der Behandlung in der Transportteilstrecke 17a ist es jedoch möglich, die in der Transportteilstrecke 17b bereits vorbehandelten Flaschen 1 über die in Transportrichtung hinten liegende Verzweigung 18 des Wechslers 17 wieder in die Transportstrecke 16 einzugliedern, so dass insofern ein quasi kontinuierlicher Betrieb erreicht wird, da die Flaschen 1 kontinuierlich an der Druckmaschine bzw. Druckstation angeliefert werden, obwohl eine getaktete Oberflächenvorbehandlung im Bereich des Wechslers 17 stattfindet.

Zur Oberflächenvorbehandlung der Flaschen 1 in der Transportteilstrecke 17b wird die Oberflächenbehandlungseinrichtung 15 um 180° gedreht, so dass die Plasmastrahler 7 dann auf die Flaschen 1 in der Transportteilstrecke 17b ausgerichtet sind. Eine Bewegungseinrichtung 20 zur Rotation mit Gegenlaufrollen 21 und motorisch angetriebenen Riemen 22 sind entsprechend der Transportteilstrecke 17a auch an der Transportteilstrecke 17b vorgesehen.

Der Aufbau der Oberflächenbehandlungseinrichtung 15 mit der Bewegungseinrichtung 20 wird in der Schnittdarstellung gemäß Fig. 6 noch einmal genauer dargestellt, die jeweils eine Flasche 1 in den Transportteilstrecken 17a und 17b zeigt. In jeder der Transportteilstrecken 17a, 17b ist die Bewegungseinrichtung 20 zur Rotation der Flasche vorgesehen, die Gegenlaufrollen 21 und motorisch angetriebene Riemen 22 aufweist, wobei jeweils ein Riemen 22 gegenüber der Gegenlaufrolle 21 am Boden und am Flaschenhals angeordnet ist, um die Flasche kraftschlüssig gegen die Gegenlaufrolle 21 zu drücken und die zu bedruckende Oberfläche 8 zur Behandlung durch den Plasmastrahler 7 freizuhalten. In der Transportteilstecke 17a liegen die Riemen 22 und die Gegenlaufrollen 21 fest an der Flasche 1 an, so dass die Flasche 1 in eine Rotation um ihre körpereigene Achse (Mittelachse) 23 versetzt ist. Der Plasmastrahler 7 befindet sich in der Position 1 und behandelt die zu bedruckende bzw. zu behandelnde Oberfläche 8 an ihrem oberen Rand.

Um eine gleichmäßige Dosis der Plasmabehandlung, bzw. allgemeiner der Oberflächenbehandlung, im Rahmen der Oberflächenvorbehandlung zu erreichen, ist vorgesehen, dass die Flasche 1 und die Oberflächenbehandlungseinrichtung 15 mit den Plasmastrahlern 7 durch eine durch den Doppelpfeil angedeutete Verstelleinrichtung 24 in Richtung der körpereigenen Achse 23 in die Position 2 verfahren werden, während die Flasche 1 rotiert und der Plasmastrahler 7 die Oberfläche 8 behandelt. Hierdurch werden bei geeigneter Rotationsgeschwindigkeit der Flasche um ihre körpereigene Mittelachse 23 und einer angepassten Verstellgeschwindigkeit der Verstelleinrichtung 24 auf der Oberfläche 8 schraubenlinienförmige Behandlungsbahnen des Plasmastrahlers 7 erzeugt, wodurch jede Stelle auf der gesamten zu behandelnden Oberfläche 8 gleichförmig mit einer gleichen Dosis an Intensität und Behandlungsdauer behandelt wird.

Während dieser Behandlung ist die Mitnahmeeinrichtung 19 nicht in Betrieb, d.h. die Flasche ruht ein der Behandlungsposition in Transportrichtung und führt nur eine Rotation um ihre körpereigene Achse 23 aus. Nach einer Behandlung der Flasche 1 bzw., wie Fig. 5 zeigt, mehrerer nebeneinander angeordneten Flaschen 1, wird die Oberflächenbehandlungseinrichtung 15 entlang des gestrichelten Pfeiles 25 um 180° geschwenkt, so dass sich der Plasmastrahler 7 in der Position 3 gemäß Fig. 6 befindet. Während der Plasmabehandlung in der Teilstrecke 17a werden in der Transportteilstrecke 17b die Gegenlaufrollen 21 und die Riemen 22 von den Flaschen 1 zurückgeführt und die in einem vorgehenden Oberflächenbehandlungsschritt in der Transportteilstrecke 17b bereits behandelten Flaschen 1 aus der Transportteilstrecke 17b herausgefahren und gleichzeitig neue, noch zu behandelnde Flaschen 1 in die Transportteilstrecke 17b eingeführt.

Während des zuvor beschriebenen Verschwenkens 25 der Oberflächenbehandlungseinrichtung 15 bzw. zeitlich unmittelbar davor oder danach werden die Gegenlaufrollen 21 und Riemen 22 der Transportteilstrecke 17b an die Flasche 1 angelegt und die zuvor für die Transportteilstrecke 17a beschriebene Behandlung durchgeführt, während der Plasmastrahler 7 aus der Position 3 in die Position 4 durch die Verstelleinrichtung 24 verfahren wird, so dass auch hier schraubenlinienförmige Behandlungsbahnen auf der zu behandelnden Oberfläche 8 der Flaschen 1 erzeugt werden. Während der Oberflächenvorbehandlung in der Transportteilstrecke 17b werden die Flaschen 1 aus der Transportteilstrecke 17a entsprechend getauscht.

Durch diese besonders vorteilhafte Ausgestaltung einer getakteten Transportteilstrecke 17a, 17b ist ein quasi-kontinuierlicher Betrieb insofern erreicht, als die nachgeordnete Druckmaschine bzw. Druckstation quasi kontinuierlich Flaschen 1 entweder aus der Transportteilstrecke 17a oder der Transportteilstrecke 17b zum Bedrucken geliefert bekommt.

In Fig. 7 ist eine Variante der erfindungsgemäßen Vorrichtung 14 in der Aufsicht von oben mit einer alternativen Bewegungseinrichtung 26 dargestellt, die jeweils in den Transportteilstrecken 17a und 17b angeordnet ist.

Da mit Ausnahme der Bewegungseinrichtung 26 die Ausführungsform derjenigen in den Fig. 5 und 6 dargestellten Vorrichtung 14 entspricht, wurden insoweit dieselben Bezugszeichen verwendet und auch nur die geänderte Bewegungseinrichtung 26 zur Rotation genauer dargestellt.

In der (oben dargestellten) Transportteilstrecke 17a ist ein Zustand gezeigt, in welchem die Flaschen 1 entlang der Transportteilstrecke 17a druch die nicht dargestellte Mitnahmeeinrichtung 19 in Richtung des Pfeiles transportiert werden. Die Bewegungseinrichtung 26 mit angetriebenen Rollen 27 und den Gegenlaufrollen 28 liegt nicht an den Flaschen 1 an, so dass diese frei entlang der Teiltransportstrecke 17a transportiert werden können.

In der Teiltransportstrecke 17b findet zeitgleich mit dem Transport bzw. Wechsel der Flaschen 1 in der Transportteilstrecke 17a eine Oberflächenbehandlung der Flaschen 1 statt, wobei die Oberflächenbehandlungseinrichtung 15 der Übersichtlichkeit halber nicht dargestellt ist. Entsprechend liegen die angetriebenen Rollen 27 als Anlagefläche und die Gegenlaufrollen 28, die ggf. auch selbst angetrieben sein können, an den Flaschen 1 an, wobei der Abstand zweier angetriebener Rollen 27 und zweier Gegenlaufrollen 28 derart bemessen ist, dass die Flaschen 1 während der durch die Bewegungseinrichtung 26 in Rotation versetzten Flaschen 2 einen gewissen Sicherheitsabstand in der Größenordnung von bspw. etwa 1 mm aufweisen, damit die Flaschen bei der Rotation während der Oberflächenvorbehandlung nicht aneinander reiben. Der Abstand der angetriebenen Rollen 27 und der - ggf. selbst gleichsinnig angetriebenen Gegenlaufrollen 28 - ist ferner derart bemessen, dass die zwei benachbarten angetriebenen Rollen 27 keine Hemmung der Flaschendrehung bewirken.

Um bspw. 24 gelichzeitig behandelte Flaschen jeweils auf 1 mm Abstand zu bringen, muss durch die Bewegungseinrichtung 26 beim Anlegen der Rollen 27, 28 an die Flaschen 1 jeweils die erste und die letzte Flasche ausgehend von der mittleren Flasche 1 um 12 mm nach vorne und hinten verschoben werden. Dieser Spielraum steht in den Transportteilstrecken 17a, 17b zur Verfügung.

Während der in der Transportteilstrecke 17b stattfindenden Oberflächenvorbehandlung steht die Mitnahmeeinrichtung 19 still, so dass die Flaschen in Transportrichtung ruhen und nur ortsfest rotieren.

Fig. 8 zeigt schließlich eine weitere erfindungsgemäße Vorrichtung 29, die ähnlich der Vorrichtung 10 aus Fig. 4 aufgebaut ist, jedoch auch für eine getaktete, diskontinuierliche Oberflächenvorbehandlung gedacht ist, da entsprechend zwei Transportsterne 11 in einem Wechsler 17 mit zwei Transportteilstrecken 17a, 17b vorgesehen sind, die an die Transportstrecke 16 einer Transporteinrichtung anschließen.

An jedem der Transportsterne 11 ist eine nicht dargestellte Oberflächenbehandlungseinrichtung bspw. entsprechend der Anordnung gemäß Fig. 4 vorgesehen, wobei die Flaschen 1 in dem Transportstern 11 in als Geländer dienenden Gegenlaufrollen 13 gehalten wird und der Rotationsantrieb durch einen motorisch angetriebenen Riemen als Anlagefläche 12 erfolgt, der die Flaschen in die Rollen 13 des Transportsterns 11 drückt.

Durch den angetriebenen Riemen 12 können die Flaschen also in Rotation versetzt werden, wobei dies auch bei einem stehenden Transportstern 11 erfolgen kann. In diesem Fall ist die Oberflächenbehandlungseinrichtung entsprechend der Darstellung bspw. in Fig. 5 entlang der Rotationsachse der Flaschen 1 zur Erzeugung schraubenlinienförmiger Behandlungsbahnen in dem zu bedruckenden bzw. zu behandelnden Bereich der Oberfläche 8 der Flasche 1 verschiebbar vorzusehen.

Diese Ausführungsform gemäß Fig. 8 hat den Vorteil, dass die Flaschen bei der Aufnahme in den Transportstern 11 durch das Anlegen der Flaschen an die Rollen 13 nicht so weit verschoben werden müssen wie bei der Ausführungsform gemäß Fig. 7. Allerdings sind durch die zwei parallel geschalteten Transportsterne 11 jeweils auch zwei Oberflächenbehandlungseinrichtungen notwendig.

### Bezugszeichenliste:

- 1: dreidimensionaler Körper, Flasche
- 2: Transportstrecke einer Transporteinrichtung
- 3: Oberflächenbehandlungseinrichtung
- 4: motorisch angetriebener Riemen, Geländer
- 5: motorische angetriebener Riemen, Anlagefläche
- 6: Vorrichtung zur Oberflächenvorbehandlung
- 7: Plasmastrahler
- 8: zu bedruckende Oberfläche
- 9: Kreissegment
- 10: Vorrichtung zur Oberflächenvorbehandlung
- 11: Transportstern
- 12: motorisch angetriebener Riemen, Anlagefläche
- 13: Rolle, Geländer, Gegenlaufrolle
- 14: Vorrichtung zur Oberflächenvorbehandlung
- 15: Oberflächenbehandlungseinrichtung
- 16: Transportstrecke
- 17: Wechsler
- 17a,b: Transportteilstrecken
- 18: Verzweigung
- 19: Mitnahmeeinrichtung
- 20: Bewegungseinrichtung zur Rotation
- 21: Gegenlaufrollen
- 22: motorisch angetriebener Riemen, Anlagefläche
- 23: Mittelachse, körpereigene Achse
- 24: Verstelleinrichtung
- 25: Verschwenkung
- 26: Bewegungseinrichtung zur Rotation
- 27: angetriebene Rollen, Anlagefläche
- 28: Gegenlaufrollen, Geländer
- 29: Vorrichtung zur Oberflächenvorbehandlung

- v_{T}: Transportgeschwindigkeit
- v₁: Geschwindigkeit Anlagefläche
- v₂: Geschwindigkeit Geländer

## Patentansprüche

1. Verfahren zur Oberflächenvorbehandlung eines dreidimensionalen Körpers (1) zur Vorbereitung einer dreidimensionalen Oberfläche (8) des Körpers (1) für ein Bedrucken, bei dem die zu bedruckende Oberfläche (8) zur Säuberung und/oder zur Anpassung an die Oberflächenspannung des Druckmaterials relativ zu einer Oberflächenbehandlungseinrichtung (3, 15) bewegt wird, um die gesamte zu bedruckende Oberfläche (8) zu behandeln, wobei der dreidimensionale Körper (1) in einer Transportstrecke (2, 11, 16) einer Transporteinrichtung der Oberflächenbehandlung unterzogen wird, **dadurch gekennzeichnet, dass** der dreidimensionale Körper (2) entlang der Transportstrecke (2, 11) der Transporteinrichtung an der Oberflächenbehandlungseinrichtung (3) mit einer vorgebbaren Transportgeschwindigkeit (v_{T}) in Transportrichtung vorbei bewegt und gleichzeitig um eine körpereigene Achse derart bewegt wird, dass sich die zu bedruckende Oberfläche (8) in oder entgegen der Transportrichtung aufgrund der Eigenbewegung des Körpers (1) um die körpereigene Achse an der Oberflächenbehandlungseinrichtung (3) vorbei bewegt.

2. Verfahren nach Anspruch 1, **dadurch gekennzeichnet, dass** der dreidimensionale Körper (1) um die körpereigene Achse (23) rotiert wird.

3. Verfahren nach einem der vorhergehenden Ansprüche, **dadurch gekennzeichnet, dass** die Bewegung des Körpers (1) um seine körpereigene Achse (23) durch Abrollen des dreidimensionalen Körpers (1) an einem Geländer (4, 13, 21, 28) aufgrund der Bewegung einer an dem dreidimensionalen Körpers anliegenden bewegten Anlagefläche (5, 12, 22, 27) erfolgt.

4. Verfahren nach Anspruch 3, **dadurch gekennzeichnet, dass** das Geländer (4, 13, 21, 28) in oder entgegengegensetzt zu der Bewegungsrichtung der Anlagefläche (5, 12, 22, 27) bewegt wird.

5. Verfahren nach einem der Ansprüche 3 oder 4, **dadurch gekennzeichnet, dass** die Bewegung der Anlagefläche (5, 12, 22) und/oder des Geländers (4) durch einen motorbetriebenen, angetriebenen Riemen erfolgt.

6. Verfahren nach einem der vorhergehenden Ansprüche, **dadurch gekennzeichnet, dass** die Transportgeschwindigkeit (v_{T}) und die Eigengeschwindigkeit derart aufeinander abgestimmt sind, dass die Oberflächenbehandlungseinrichtung (3) jeden Bereich der zu bedruckenden Oberfläche (8) annähernd gleich lang und/oder gleich intensiv behandelt.

7. Verfahren nach einer der vorhergehenden Ansprüche, **dadurch gekennzeichnet, dass** die Oberflächenvorbehandlung des dreidimensionalen Körpers (1) während eines Stillstands in Richtung der Transportstrecke (16) erfolgt, wobei der dreidimensionale Körper (1) um eine körpereigene Achse (23) bewegt und dabei an der Oberflächenbehandlungseinrichtung (15) vorbei bewegt wird und wobei während der Bewegung des dreidimensionalen Körpers (1) um die körpereigene Achse (23) der dreidimensionale Körper (1) und die Oberflächenbehandlungseinrichtung (15) in Richtung der körpereigenen Achse (23) relativ zueinander verschoben werden, wobei die Geschwindigkeit der Bewegung um die körpereigene Achse und der Verschiebebewegung entlang der Achse (23) derart aufeinander abgestimmt sind, dass die Oberfläche (8) des dreidimensionalen Körpers (1) durch die Oberflächenbehandlungseinrichtung (15) schraubenlinienförmig behandelt wird.

8. Verfahren nach einem der vorhergehenden Ansprüche, **dadurch gekennzeichnet, dass** in die Transportstrecke ein Wechsler (17) mit mindestens zwei Transportteilstrecken (17a, 17b) eingebaut ist, wobei der Wechsler (17) derart betrieben wird, dass in einer Transportteilstrecke (17a, 17b) ein Weitertransport eines dreidimensionalen Körpers (1) erfolgt, während in der anderen Transportteilstrecke (17b, 17a) die Oberflächenvorbehandlung eines anderen dreidimensionalen Körpers (1) erfolgt.

9. Vorrichtung zur Oberflächenvorbehandlung eines dreidimensionalen Körpers (1) zur Vorbereitung einer dreidimensionalen Oberfläche (8) des Körpers (1) für ein Bedrucken mit einer Oberflächenbehandlungseinrichtung (3, 15) zur Behandlung der gesamten zu bedruckenden Oberfläche (8), in welcher Vorrichtung (6, 10) die zu bedruckende Oberfläche (8) relativ zu der Oberflächenbehandlungseinrichtung (3, 15) bewegbar anordenbar ist, wobei die Vorrichtung (6, 10) eine Transporteinrichtung mit einer Transportstrecke (16) für den dreidimensionalen Körper aufweist und die Oberflächenbehandlungseinrichtung (3, 15) im Bereich der Transportstrecke (16, 17a, 17b)) angeordnet ist, **dadurch gekennzeichnet, dass** die Transporteinrichtung für den dreidimensionalen Körper (1) mit einer Mitnahmeeinrichtung (4, 5, 11) zur Bewegung des dreidimensionalen Körpers (1) vorbei an der Oberflächenbehandlungseinrichtung (3) und eine Bewegungseinrichtung (4, 5, 12) zur gleichzeitigen Bewegung des dreidimensionalen Körpers (1) um eine körpereigene Achse aufweist.

10. Vorrichtung nach Anspruch 9, **dadurch gekennzeichnet, dass** die Transporteinrichtung eine Bewegungseinrichtung (20) zur Bewegung des dreidimensionalen Körpers (1) um eine körpereigene Achse (23) und eine Verstelleinrichtung (24) zur Relativverschiebung von dreidimensionalem Körper (1) und Oberflächenbehandlungseinrichtung (15) in Richtung der körpereigenen Achse (23) aufweist.

11. Vorrichtung nach einem der Ansprüche 9 bis 10, **dadurch gekennzeichnet, dass** die Transporteinrichtung in einer Transportstrecke (16) einen Wechsler (17) mit mindestens zwei Transportteilstrecken (17a, 17b) aufweist, wobei jeder Transportteilstrecke (17a, 17b) eine Oberflächenbehandlungseinrichtung (15) zuordenbar ist.

12. Vorrichtung nach einem der Ansprüche 9 bis 11, **dadurch gekennzeichnet, dass** die Transporteinrichtung ein bewegtes oder feststehendes Geländer (4, 13, 21, 28) und eine bewegte Anlagefläche (5, 12, 22, 27) aufweist, zwischen denen der dreidimensionale Körper (1) kraftschlüssig aufnehmbar ist.

13. Vorrichtung nach einem der Ansprüche 9 bis 12, **dadurch gekennzeichnet, dass** die Transporteinrichtung als Transportstern (11) mit einer Antriebseinrichtung (12, 13) zur Bewegung des dreidimensionalen Körpers (1) in einer Sterntasche des Transportsterns (11) ausgebildet ist.

14. Vorrichtung nach einem der Ansprüche 9 bis 13, **gekennzeichnet durch** eine Steuereinrichtung mit einer Recheneinheit, wobei die Recheneinheit zur Durchführung des Verfahrens nach einem der Ansprüche 1 bis 9 eingerichtet ist.

## Claims

1. A method for the surface pretreatment of a three-dimensional body (1) for preparing a three-dimensional surface (8) of the body (1) for printing, in which the surface (8) to be printed is moved relatively to a surface treatment device (3, 15) for cleaning and/or for adjustment of the surface tension of the printed material, in order to treat the entire surface (8) to be printed, the three-dimensional body (1) being subjected to the surface treatment in a transport path (2, 11, 16) of a transport device, **characterized in that** the three-dimensional body (2) is moved along the transport path (2, 11) of the transport device past the surface treatment device (3) at a predeterminable transport speed (v_{T}) in the transport direction and at the same time is moved about a body axis in such a manner that the surface (8) to be printed moves about the body axis past the surface treatment device (3) in or counter to the transport direction owing to the inherent movement of the body (1).

2. The method according to Claim 1, **characterized in that** the three-dimensional body (1) is rotated about the body axis (23).

3. The method according to one of the preceding claims, **characterized in that** the movement of the body (1) about its body axis (23) takes place by rolling the three-dimensional body (1) on a rail (4, 13, 21, 28) owing to the movement of a moved bearing surface (5, 12, 22, 27) bearing against the three-dimensional body.

4. The method according to Claim 3, **characterized in that** the rail (4, 13, 21, 28) is moved in or counter to the movement direction of the bearing surface (5, 12, 22, 27).

5. The method according to one of Claims 3 or 4, **characterized in that** the movement of the bearing surface (5, 12, 22) and/or the rail (4) takes place by means of a motorized, driven belt.

6. The method according to one of the preceding claims, **characterized in that** the transport speed (v_{T}) and the inherent speed are adjusted with respect to one another in such a manner that the surface treatment device (3) treats each region of the surface (8) to be printed approximately equally long and/or equally intensively.

7. The method according to one of the preceding claims, **characterized in that** the surface pretreatment of the three-dimensional body (1) takes place during a standstill in the direction of the transport path (16), wherein the three-dimensional body (1) is moved about a body axis (23) and in the process is moved past the surface treatment device (15) and wherein during the movement of three-dimensional body (1) about the body axis (23), the three-dimensional body (1) and the surface treatment device (15) are displaced relatively to one another in the direction of the body axis (23), wherein the speed of the movement about the body axis and the displacement movement along the axis (23) are adjusted with respect to one another in such a manner that the surface (8) of the three-dimensional body (1) is treated in a helical manner by the surface treatment device (15).

8. The method according to the preceding claims, **characterized in that** a changer (17) with at least two transport path sections (17a, 17b) is installed in the transport path, wherein the changer (17) is operated in such a manner that in one transport path section (17a, 17b), further transport of a three-dimensional body (1) takes place, whilst in the other transport path section (17a, 17b), the surface treatment of a different three-dimensional body (1) takes place.

9. A device for surface pretreatment of a three-dimensional body (1) for preparing a three-dimensional surface (8) of the body (1) for printing, having a surface treatment device (3, 15) for treating the entire surface (8) to be printed, in which device (6, 10), the surface (8) to be printed is arranged such that it can be moved relatively to the surface treatment device (3, 15), the device (6, 10) having a transport device with a transport path (16) for the three-dimensional body and the surface treatment device (3, 15) being arranged in the region of the transport path (16, 17a, 17b), **characterized in that** the transport device for the three-dimensional body (1) has an entraining device (4, 5, 11) for moving the three-dimensional body (1) past the surface treatment device (3) and a movement device (4, 5, 12) for the simultaneous movement of the three-dimensional body (1) about a body axis.

10. The device according to Claim 9, **characterized in that** the transport device has a movement device (20) for moving the three-dimensional body (1) about a body axis (23) and an adjustment device (24) for the relative displacement of the three-dimensional body (1) and surface treatment device (15) in the direction of the body axis (23).

11. The device according to one of Claims 9 to 10, **characterized in that** the transport device has a changer (17) with at least two transport path sections (17a, 17b) in a transport path (16), wherein a surface treatment device (15) can be assigned to each transport path section (17a, 17b).

12. The device according to one of Claims 9 to 11, **characterized in that** the transport device has a moved or fixed rail (4, 13, 21, 28) and a moved bearing surface (5, 12, 22, 27), between which the three-dimensional body (1) can be accommodated in a non-positive manner.

13. The device according to one of Claims 9 to 12, **characterized in that** the transport device is constructed as a star conveyor (11) with a drive device (12 13) for moving the three-dimensional body (1) in a star pocket of the star conveyor (11).

14. The device according to one of Claims 9 to 13, **characterized by** a control device with a computing unit, wherein the computing unit is set up for carrying out the method according to one of Claims 1 to 9.

## Revendications

1. Procédé pour soumettre un corps tridimensionnel (1) à un prétraitement de surface pour la préparation d'une surface tridimensionnelle (8) du corps (1) pour une impression, pour lequel la surface à imprimer (8) est déplacée pour nettoyage et/ou adaptation à la tension superficielle du matériel d'impression par rapport à un système de traitement de surface (3,15) pour traiter toute la surface à imprimer (8), le corps tridimensionnel (1) étant soumis au traitement de surface dans une section de transport (2,11,16) d'un système de transport, **caractérisé en ce que** le corps tridimensionnel (2) passe dans un système de transport le long de la section de transport (2,11) du système de transport sur le système de traitement de surface (3) à une vitesse de transport (V_{T}) pouvant être prédéfinie et est déplacé simultanément autour d'un axe propre au corps de telle sorte que la surface à imprimer (8) se déplace dans ou contrairement au sens de transport en raison du mouvement propre du corps (1) autour de l'axe propre au corps sur le système de traitement de surface (3).

2. Procédé selon la revendication 1, **caractérisé en ce que** le corps tridimensionnel (1) est tourné autour de l'axe propre au corps (23).

3. Procédé selon l'une quelconque des revendications précédentes, **caractérisé en ce que** le mouvement du corps (1) a lieu autour de son axe propre au corps (23) par déroulement du corps tridimensionnel (1) sur une rampe (4,13,21,28) en raison du mouvement d'une surface d'appui (5,12,22,27) déplacée adjacente au corps tridimensionnel.

4. Procédé selon la revendication 3, **caractérisé en ce que** la rampe (4,13,21,28) est déplacée dans ou à l'opposé du sens de déplacement de la surface d'appui (5, 12, 22, 27) .

5. Procédé selon l'une quelconque des revendications 3 ou 4, **caractérisé en ce que** le mouvement de la surface d'appui (5,12,22) et/ou de la rampe (4) a lieu par une courroie entraînée, actionnée par un moteur.

6. Procédé selon l'une quelconque des revendications précédentes, **caractérisé en ce que** la vitesse de transport (V_{T}) et la vitesse propre sont harmonisée l'une par rapport à l'autre de telle sorte que le dispositif de traitement de surface (3) traite chaque zone de la surface à imprimer (8) à peu près de la même longueur et/ou avec la même intensité.

7. Procédé selon l'une quelconque des revendications précédentes, **caractérisé en ce que** le prétraitement de surface du corps tridimensionnel (1) a lieu pendant un arrêt en direction de la section de transport (16), le corps tridimensionnel (1) bougeant autour d'un axe propre au corps (23) et passant à cet effet sur le système de traitement de surface (15) et pendant le déplacement du corps tridimensionnel (1) autour de l'axe propre au corps (23), le corps tridimensionnel (1) et le système de traitement de surface (15) étant déplacés en direction de l'axe propre au corps (23) l'un par rapport à l'autre, la vitesse de déplacement autour de l'axe propre au corps et le mouvement de déplacement le long de l'axe (23) étant harmonisée l'un par rapport à l'autre de telle sorte que la surface (8) du corps tridimensionnel (1) est traitée selon une forme hélicoïdale par le système de traitement de surface (15).

8. Procédé selon l'une quelconque des revendications précédentes, **caractérisé en ce qu'**un inverseur (17) avec au moins deux sections partielles de transport (17a,17b) est incorporé dans la section de transport, l'inverseur (17) étant actionné de telle sorte que dans une section partielle de transport (17a,17b) un transport ultérieur d'un corps tridimensionnel (1) a lieu tandis que dans l'autre section partielle de transport (17b,17a), a lieu le prétraitement de surface d'un autre corps tridimensionnel (1).

9. Dispositif pour le prétraitement de surface d'un corps tridimensionnel (1) pour la préparation d'une surface tridimensionnelle (8) du corps (1) pour une impression avec un système de traitement de surface (3,15) pour le traitement de toute la surface à imprimer (8), dispositif (6,10) dans lequel la surface à imprimer (8) peut être disposée de façon mobile par rapport au système de traitement de surface (3,15), le dispositif (6,10) comportant un système de transport avec une section de transport (16) pour le corps tridimensionnel et le système de traitement de surface (3,15) étant disposé dans la zone de la section de transport (16,17a,17b), **caractérisé en ce que** le système de transport pour le corps tridimensionnel (1) est doté d'un dispositif d'entraînement (4,5,11) pour le déplacement du corps tridimensionnel (1) devant le système de traitement de surface (3) et comporte un système de déplacement (4,5,12) pour le déplacement simultané du corps tridimensionnel (1) autour d'un axe propre au corps.

10. Dispositif selon la revendication 9, **caractérisé en ce que** le système de transport comporte un dispositif de déplacement (20) pour le déplacement du corps tridimensionnel (1) autour d'un axe propre au corps (23) et un dispositif de réglage (24) pour le déplacement relatif du corps tridimensionnel (1) et du système de traitement de surface (15) en direction de l'axe propre au corps (23).

11. Dispositif selon l'une quelconque des revendications 9 à 10, **caractérisé en ce que** le système de transport comporte dans une section de transport (16) un inverseur (17) avec au moins deux sections partielles de transport (17a,17b), un système de traitement de surface (15) pouvant être affecté à chaque section partielle de transport (17a,17b).

12. Dispositif selon l'une quelconque des revendications 9 à 11, **caractérisé en ce que** le système de transport comporte une rampe mobile ou fixe (4,13,21,28) et une surface d'appui mobile (5,12,22,27) entre lesquelles le corps tridimensionnel (1) peut être logé par force.

13. Dispositif selon l'une quelconque des revendications 9 à 12, **caractérisé en ce que** le système de transport est constitué comme un transport en étoile (11) avec un système d'entraînement (12,13) pour déplacer le corps tridimensionnel (1) dans un compartiment en étoile du système de transport (11).

14. Dispositif selon l'une quelconque des revendications 9 à 13, **caractérisé par** un dispositif de commande avec une unité de calcul, l'unité de calcul étant agencée pour exécuter le procédé selon 1"une quelconque des revendications 1 à 9.
